# EUROPÄISCHE PATENTSCHRIFT

(11) **EP 0 377 617 B1**
(45) Veröffentlichungstag und Bekanntmachung des Hinweises auf die Patenterteilung: **18.09.1991**
(21) Anmeldenummer: 88907605.5
(22) Anmeldetag: 02.09.1988
(51) Int. Cl.: F01C 1/14

(54) **ZAHNRADMOTOR**
GEARWHEEL MOTOR
MOTEUR TURBINAIRE A ENGRENAGES

(30) Priorität: 10.09.1987 DE 8712245 U; 14.05.1988 DE 8806388 U
(43) Veröffentlichungstag der Anmeldung: 18.07.1990
(73) Patentinhaber: ROBERT BOSCH GMBH, 70442 Stuttgart (DE)
(72) Erfinder: RUSTIGE, Hayno, D-7163 Oberrot/Ebersberg (DE)
(86) Internationale Anmeldenummer: DE8800541
(87) Internationale Veröffentlichungsnummer: WO8902515

(56) Entgegenhaltungen:
- DE-A- 3 605 246
- US-A- 3 175 468
- US-A- 3 473 474
- US-A- 3 975 124
- US-A- 4 344 745

## Beschreibung

### Zahnradmotor

### Stand der Technik

Die Erfindung geht aus von einem Zahnradmotor nach der Gattung des Anspruchs 1. Bei einem derartigen, aus der US-A 3975174 bekanntgewordenen Zahnradmotor liegen die Druckfelder symmetrisch zu einer gedachten Geraden, welche durch die beiden Mittelpunkte der Zahnradwellen verläuft. Im Zentrum dieser Druckfelder befindet sich ein kleines Zusatzdruckfeld, dessen Druck steuerbar ist, so daß die Anpreßkraft der Dichtplatte an die Zahnradseitenflächen gesteuert werden kann. Damit wird vor allem das Anlaufverhalten des Zahnradmotors verbessert. Die Gesamtanordnung der Druckfelder ist jedoch aufwendig, vor allem deshalb, da dieser bekannte Zahnradmotor reversierbar ist.

### Vorteile der Erfindung

Der erfindungsgemäße Zahnradmotor mit den kennzeichnenden Merkmalen des Hauptanspruchs hat demgegenüber den Vorteil, daß er, insbesondere weil nicht reversierbar, vor allem in seinem Anlaufverhalten noch besser steuerbar ist. Auch arbeitet er besonders verlustfrei, da die in der Dichtplatte ausgebildete Drosselbohrung Abflußverluste aus dem Zahnradmotor wesentlich verringert.

### Zeichnung

Ein Ausführungsbeispiel der Erfindung ist in der Zeichnung dargestellt und in der nachfolgenden Beschreibung näher erläutert. Es zeigen Figur 1 einen Längsschnitt durch einen Zahnradmotor, Figur 2 einen Schnitt längs II-II nach Figur 1. Figur 3 eine Prinzipskizze, Figur 4 eine Abwandlung des Ausführungsbeispiels nach Figur 1. Figur 5 eine Prinzipskizze.

### Beschreibung des Erfindungsbeispieles

Der Zahnradmotor weist ein Gehäuse 10 auf, dessen Innenraum 11 etwa die Querschnittsform einer Acht hat, das beidseitig durch Deckel 12, 13 verschlossen ist. Im Innenraum kämmen zwei Zahnräder 14, 15 im Außeneingriff miteinander, deren Wellen 16, 17 in brillenförmigen Lagerkörpern 18, 19 gelagert sind. Derartige Lagerkörper sind allgemein bekannt und deshalb nicht weiter beschrieben. Im Deckel 13 ist ein Durchgang 20 ausgebildet, durch welche eine Verlängerung 23 der Welle 17 nach außen dringt; sie ist dort durch einen Dichtring 24 abgedichtet und bildet die Abtriebswelle.

Zwischen dem Lagerkörper 18 und den benachbarten Seitenflächen der Zahnräder 14, 15 ist eine Dichtplatte 26 angeordnet, die ebenfalls die Kontur des Gehäuseinnenraums hat und die gesamte Fläche der Zahnräder überdeckt. An ihrer Rückseite sind zwei Druckfelder wirksam, wie sie nachfolgend beschrieben sind.

Die Figur 2 zeigt u.a. eine Draufsicht auf den Lagerkörper 18, und zwar von seiner der Dichtplatte 26 zugewandten Stirnseite her. In dieser Stirnseite ist ein nahe der Außenkontur des Lagerkörpers verlaufender erster Nutzug 27 ausgebildet, welcher teilweise konzentrisch zu den Zahnradwellen verläuft, und sich von der Hochdruckseite HD zur Niederdruckseite ND hinzieht, jedoch nicht bis zu dieser verläuft. Der Nutzug 27 endet jeweils in zwei Nutenden 27A, 27B, die bis an den Rand des Lagerkörpers vordringen. In diesem Nutzug ist eine Dichtung 28 aus gummielastischem Werkstoff angeordnet.

Ebenfalls konzentrisch zu den Zahnradwellen, aber radial innerhalb des Nutzugs 27 ist ein zweiter Nutzug 29 ausgebildet, der sich ebenfalls von der Hochdruckseite zur Niederdruckseite hin erstreckt, wobei seine Enden 29A, 29B noch weiter zur Niederdruckseite vordringen als die Nutenden des Nutzuges 27. Der Nutzug 29 hat außerdem in seinem mittleren Bereich eine Einbuchtung 29C, die etwa bis zu einer die Wellenmitten verbindenden gedachten Geraden führt. Im Nutzug 29 ist passend eine Dichtung 30 angeordnet, die ebenfalls aus einem gummielastischen Werkstoff besteht.

Die Hochdruckseite HD ist gekennzeichnet durch eine Ausnehmung 31, in welche die Hochdruckbohrung 32 vom Äußeren des Gehäuses ausgehend eindringt, und zwar in Höhe der Zahnräder 14, 15. Die Niederdruckseite ND ist gekennzeichnet durch eine Ausnehmung 33, in welche eine achsgleich zur Hochdruckbohrung 32 verlaufende Niederdruckbohrung 34 eindringt, die ebenfalls vom Äußeren des Gehäuses ausgeht.

Wie aus Figur 2 ersichtlich ist. besteht zwischen den Nutzügen 27, 29 ein Zwischenraum, welcher im Bereich 29C ein etwas vergrößertes Feld 35 bildet, das über eine in der Dichtplatte 26 ausgebildete, durchgehende Drosselbohrung 36 mit den Zahnradkammern verbunden ist. Achsgleich zur Drosselbohrung 36 verläuft im Lagerkörper 18 eine Bohrung 37, die mit einer im Deckel 12 ausgebildeten durchgehenden Bohrung 38 Verbindung hat, an welche eine Leitung 39 angeschlossen ist. In dieser Leitung, die zu einem Behälter 40 führt, ist ein elektromagnetisch betätigbares Ventil 41 angeordnet. Dieses kann ein Schaltventil oder ein proportional arbeitendes Elekromagnetventil sein. An die Hochdruckbohrung 32 ist eine Leitung 42 angeschlossen, die zu einer Pumpe 43 führt, welche Druckmittel aus dem Behälter 40 ansaugt und dieses dem Zahnradmotor zuführt.

Wesentlich beim Betrieb des Zahnradmotors ist, daß dieser beim Anlaufen nur einen geringen Reibungswiderstand zu überwinden hat. Dies bezieht sich insbesondere auf die Dichtplatte 26, die beim Anlauf nur mit geringer Kraft an die Zahnradseitenflächen gedrückt werden soll. Diese Andrückkraft resultiert aus zwei Druckfeldern, nämlich einem sogenannten Vordruckfeld A und einem Hauptdruckfeld B. Das Vordruckfeld A ist begrenzt durch die Dichtung 28 und erstreckt sich im Bereich radial außerhalb dieser Dichtung ― also zwischen dieser und der Gehäusewand ― sowie im Bereich, welcher unter der Fläche der Dichtung 28 selbst liegt. Das Hauptdruckfelb B ist gebildet durch einen Bereich, der zwischen der Dichtung 28 und der Dichtung 30 liegt ― insbesondere auch durch das Felb 35 ― und außerdem unter der Fläche ber Dichtung 30 liegt. Das Vordruckfelb A ist beaufschlagt von der Ausnehmung 31 her ― d.h. im Vordruckfeld A herrscht der Förderdruck P der Pumpe 43 ― das Hauptdruckfeld ist von einem niedrigeren Druck beaufschlagt, der insbesondere durch die Drosselbohrung 36 mitbestimmt ist. Der Druck im Hauptdruckfeld ist ein sogenannter Steuerdruck Ps, der bestimmt wird durch das Ventil 41. Gespeist wird der Druck im Hauptdruckfeld B über die Drosselbohrung 36 von den Zahnkammern her. Wenn das Ventil 41 stark geöffnet ist, ist der Druck Ps im Hauptdruckfeld gering, wenn das Ventil 41 geschlossen ist, ist der Druck Ps groß.

Beim Anfahren des Zahnradmotors ist das Ventil 41 stark geöffnet, so daß der Druck Ps im Hauptdruckfeld B relativ gering ist. Nun wird die Dichtplatte 26 noch mit einer geringen Kraft gegen die Zahnräder 14, 15 gedrückt. Der Zahnradmotor kann nun leicht anlaufen, weil die Reibungskraft gering ist. Bei zunehmender Drehzahl wird das Ventil 41 nach und nach geschlossen, so daß der Druck im Hauptdruckfeld B ansteigt und die Dichtplatte 26 mit zunehmender Kraft gegen die Zahnradseitenflächen drückt. Das hat den Vorteil, daß nun die Leckverluste unterhalb der Dichtplatte 26 zwischen der Niederdruckseite und der Hochdruckseite entlang der Zahnradseitenfläche immer geringer werden. Wenn das Ventil 41 ganz geschlossen ist, kann kein Druckmittel mehr aus dem Hauptdruckfeld A abfließen, so daß nun die Dichtplatte 26 mit einer vorbestimmten Kraft an die Zahnradseitenflächen gedrückt wird. Die Reibkraft ist dabei vernachlässigbar. Das Ventil 41 kann als Schaltventil oder als Proportionalventil ― beide elektromagnetisch betätigt ― ausgebildet sein. Es kann z.B. die Pulslänge moduliert werden.

Dieser gesamte Vorgang ist schematisch in Figur 3 zu erkennen. Die Dichtplatte 26 ist hier symbolisch als Druckventil 26 dargesellt, da sie an sich ja eine Entlastungsfunktion wie ein Druckbegrenzungsventil ausübt.

Die Figur 4 und die schematisch dargestellte Ausführung nach Figur 5 betreffen eine Abwandlung obigen Ausführungsbeispiels. Das Schaltventil ― jetzt bezeichnet mit 50 ― ist hier nicht mehr fremdgesteuert, d.h. z.B. von einem Elektromagneten, sondern vom Druck in einer von der Förderleitung 42 abzweigenden Leitung 49 der Pumpe entgegen der Kraft einer Feder 51. Auch hierdurch wird ein sicherer Anlauf des Zahnradmotors erreicht. Ein überhöhtes Lastmoment oder ein Blockieren führt sofort zum Entlasten (Abheben) der Dichtplatte 26 um den Betrag des Bremsmomentes der andrückenden Platte. Dem Zahnradmotor wird auf diese Weise das maximal mögliche Drehmoment entnommen. Zweckmäßigerweise wird das Schaltventil im Deckel 12 des Zahnradmotors angeordnet.

## Patentansprüche

1. Zahnradmotor mit zwei in einem Gehäuse (10, 13) angeordneten, im Außeneingriff kämmenden Zahnrädern, wobei auf mindestens einer Stirnseite der Zahnräder eine der Kontur des Innenraums (11) des Gehäuses angepaßte Dichtplatte (26) angeordnet ist, die durch in zwei Druckfeldern wirkenden Flüssigkeitsdruck gegen die Zahnradseitenflächen gedrückt wird und die Druckfelder durch zwei auf der den Zahnrädern abgewandten Seite angeordnete Dichtungen abgegrenzt sind, wobei die Druckfelder als zwei zueinander mindestens über einen Teilbereich zu den Zahnradachsen (16, 17) im wesentlichen konzentrische Druckfelder (A, B) ausgebildet sind, und zwar einem radial außenliegenden Vordruckfeld (A) und einem radial innenliegenden Hauptdruckfeld (B), dessen Druck mittels eines Steuerventils (41, 50) steuerbar ist, das eine Verbindung zum Rücklauf steuert und über eine Druckmittelverbindung (37, 38, 39) mit dem Hauptdruckfeld (B) verbunden ist, dadurch gekennzeichnet, daß das Hauptdruckfeld (B) im Zwischenraum (35) zwischen den beiden Dichtungen (28, 30) ange- ordnet ist und daß es über eine die Dichtplatte (26) durchdringende Drosselbohrung (36) mit den Zahnkammern verbunden ist.

2. Zahnradmotor nach Anspruch 1, dadurch gekennzeichnet, daß das Steuerventil (41) als Schaltventil ausgebildet ist.

3. Zahnradmotor nach Anspruch 1 und/oder 2, dadurch gekennzeichnet, daß das Steuerventil (41, 50) entgegen der Kraft einer Feder vom Druck in der Förderleitung in Durchflußrichtung einstellbar ist.

4. Zahnradmotor nach Anspruch 1 und/oder 2, dadurch gekennzeichnet, daß das Steuerventil (50) willkürlich durch einen Elektromagneten einstellbar ist.

## Claims

1. Gear motor having two gears arranged in a housing (10, 13) and meshing externally, a sealing plate (26) adapted to the contour of the inner space (11) of the housing being arranged on at least one end face of the gears, which sealing plate (26) is pressed against the side faces of the gears by fluid pressure acting in two pressure zones, and the pressure zones are defined by two seals arranged on the side remote from the gears, the pressure zones being designed as two pressure zones (A, B), essentially concentric to one another at least over a partial area relative to the gear axes (16, 17), and in fact a radially outer admission-pressure zone (A) and a radially inner main-pressure zone (B) whose pressure can be controlled by means of a control valve (41, 50) which controls a connection to the return and is connected via a pressure-medium connection (37, 38, 39) to the main-pressure zone (B), characterised in that the main-pressure zone (B) is arranged in the intermediate space (35) between the two seals (28, 30), and in that it is connected to the gear chambers via a restrictor bore (36) passing through the sealing plate (26).

2. Gear motor according to Claim 1, characterised in that the control valve (41) is designed as a pilot valve.

3. Gear motor according to Claim 1 and/or 2, characterised in that the control valve (41, 50) can be adjusted in flow direction against the force of a spring by the pressure in the feed line.

4. Gear motor according to Claim 1 and/or 2, characterised in that the control valve (50) can be adjusted at random by an electromagnet.

## Revendications

1. Moteur turbinaire à engrenages avec deux roues dentées placées dans un carter (10, 13), engrenant extérieurement l'une avec l'autre, dans lequel est disposée au moins sur une face frontale des roues dentées une plaque d'étanchéité (26) adaptée au contour de l'espace intérieur (11) du carter, plaque qui se trouve pressée contre les faces latérales des roues dentées par la pression d'un liquide s'exerçant sur deux champs de pression et dans laquelle les champs de pression se trouvent délimités par deux garnitures d'étanchéité placées sur la face opposées aux roues dentées, les champs de pression étant réalisés comme deux champs de pression essentiellement concentriques (A, B) l'un par rapport à l'autre et au moins sur une zone partielle par rapport aux axes des roues dentées (16, 17), et précisément un champ de pression primaire (A) situé radialement vers l'extérieur et un champ de pression principal (B) situé radialement à l'intérieur, dont la pression est réglable au moyen d'une soupape de commande (41, 50), qui commande une connexion avec le retour et est reliée au champ de pression principal (B) par une connexion de l'agent de pression (37, 38, 39), caractérisé en ce que le champ de pression principale (B) est disposé dans l'espace intermédiaire (35) entre les deux garnitures d'étanchéité (28, 30) et en ce qu'il est relié aux chambres des roues dentées par un alésage d'étranglement (36) traversant la plaque d'étanchéité (26).

2. Moteur turbinaire à engrenages selon la revendication 1, caractérisé en ce que la soupape de commande (41) est réalisée comme soupape de commutation.

3. Moteur turbinaire à engrenages selon la revendication 1 et/ou la revendication 2, caractérisé en que la soupape de commande (41, 50) est réglable dans le sens de passage par la pression dans la canalisation d'alimentation en opposition à la force d'un ressort.

4. Moteur turbinaire à engrenages selon la revendication 1 et/ou la revendication 2, caractérisé en ce que la soupape de commande (50) est volontairement réglable par un électro-aimant.
